# FASCICULE DE BREVET EUROPEEN

(11) **EP 2 324 201 B1**
(45) Date de publication et mention de la délivrance du brevet: **24.06.2015**
(21) Numéro de dépôt: 09786992.9
(22) Date de dépôt: 21.08.2009
(51) Int. Cl.: F01B 3/00, F01B 3/02, F04B 1/14

(54) **MACHINE ROTATIVE A PISTONS ET BARILLET**
ROTATIONSMASCHINE MIT KOLBEN UND EINEM REVOLVERKOPF
ROTARY MACHINE WITH PISTONS AND A TURRET

(30) Priorité: 08.09.2008 FR 0804916
(43) Date de publication de la demande: 25.05.2011
(73) Titulaire: Drevet, Michel, 92310 Sèvres (FR)
(72) Inventeur: Drevet, Michel, 92310 Sèvres (FR)
(74) Mandataire: Cabinet Armengaud Aîné
(86) Numéro de dépôt international: PCT/IB2009/053685
(87) Numéro de publication internationale: WO 2010/026505

(56) Documents cités:
- FR-A- 440 808
- FR-A- 2 588 617
- US-A- 2 821 932

## Description

La présente invention est relative à une machine rotative à pistons et barillet du genre de celles qui comprennent :
- un bâti traversé par un arbre monté fixe par rapport au bâti,
- un plateau de poussée monté rotatif sur l'arbre d'axe géométrique x-x',
- un plateau oscillant en appui sur et guidé en rotation autour d'un axe géométrique y-y' par rapport au plateau de poussée,
- une bielle de réaction dont une première extrémité est liée au bâti et une seconde extrémité est liée au plateau oscillant,
- un coussinet sphérique femelle solidaire du plateau oscillant, articulé autour d'une rotule sphérique mâle guidée par rapport à l'arbre.

Une machine de ce type est décrite dans le brevet FR 2 588 617, au nom du même demandeur, pour réaliser une pompe à pistons axiaux. Un moteur externe entraîne en rotation l'arbre d'entrée du dispositif qui transforme ce mouvement de rotation en un mouvement de translation alternatif communiqué à des pistons disposés parallèlement à l'axe de rotation de l'arbre d'entrée.

Cette machine met en oeuvre un plateau oscillant guidé par un coussinet sphérique dont la fiabilité demande à être améliorée. On constate en effet que la lubrification du coussinet sphérique est difficile à assurer de manière totalement satisfaisante ce qui a un impact négatif sur la durée de vie de la machine.

L'invention a pour but, surtout, de proposer une machine rotative ayant une durée de vie améliorée et pouvant être utilisée dans une pompe à pistons axiaux pour de nombreux types de fluide et avec une fiabilité importante.

Selon l'invention, une machine rotative à pistons et barillet du genre en question, est caractérisée en ce que la rotule comprend un coussinet sphérique mâle monté rotatif par rapport à l'arbre et en ce que la machine rotative comprend un moyen d'entraînement en rotation du coussinet sphérique mâle autour de l'axe géométrique x-x'.

La présente invention concerne donc une machine rotative à pistons et barillet, à plateau oscillant monté sur un coussinet sphérique femelle central, machine remarquable en ce que le coussinet femelle oscille autour d'un coussinet sphérique mâle qui est lui-même entraîné en rotation, dans le but essentiel d'obtenir que la lubrification d'un palier avec coussinet sphérique devienne aussi facile et aussi fiable que la lubrification d'un palier avec un coussinet cylindrique.

Le moyen d'entraînement en rotation du coussinet sphérique mâle peut comprendre un moyen de liaison en rotation du coussinet sphérique mâle avec le plateau de poussée.

Avantageusement, le plateau de poussée et le coussinet sphérique mâle sont montés sur un même manchon monté rotatif sur l'arbre et constituant le moyen de liaison en rotation.

Le manchon est entraîné en rotation par le plateau de poussée et le coussinet sphérique mâle peut être entraîné en rotation par le manchon, par l'intermédiaire de clavettes.

Le manchon peut être guidé en rotation par rapport à l'arbre par l'intermédiaire de roulements à aiguilles.

Une butée à rouleaux, d'axes parallèles à la surface d'appui du plateau oscillant sur le plateau de poussée, peut être disposé entre le plateau de poussée et le plateau oscillant.

Le plateau de poussée peut être solidaire d'une roue dentée entraînée par un pignon solidaire d'un arbre d'entrée.

De manière avantageuse, l'axe x-x', un second axe y-y' de rotation du plateau oscillant par rapport au plateau de poussée et un troisième axe z-z', orthogonal définissant les possibilités de rotation du coussinet sphérique femelle par rapport au coussinet sphérique male, sont convergents au centre (O) du coussinet sphérique mâle (10), permettant ainsi le parfait équilibrage à zéro du mécanisme oscillo-tournant de la machine.

D'autres caractéristiques et avantages de l'invention apparaîtront dans la description qui suit d'un mode de réalisation préféré avec référence aux dessins annexés mais qui n'a aucun caractère limitatif. Sur ces dessins :
Fig. 1 est une coupe verticale axiale d'une machine rotative selon l'invention, et
Fig. 2 est une coupe de la machine rotative de Fig. 1 selon la ligne A-A de Fig. 1.

La présente invention, illustrée par Fig. 1 et Fig. 2, montre une pompe à plateau oscillant 15 comprenant un bâti 2 traversé par un arbre 1, d'axe géométrique x-x', monté fixe par rapport au bâti 2. Le bâti 2 comporte un couvercle 2b situé entre un flasque 2a et un barillet 25. L'arbre 1 creux est maintenu en position fixe dans le carter 2 par une tige filetée 3 et ses deux écrous 4 et 5.

Un plateau de poussée 9 est monté rotatif sur l'arbre 1. La face du plateau 9 tournée vers le barillet 25 est inclinée, selon un angle inférieur à 90°, sur l'axe x-x'. Des roulements à aiguilles 7 et 8 assurent le guidage radial d'un manchon 6. Le manchon 6 est entraîné en rotation par le plateau 9 par l'intermédiaire d'une clavette fixe 6a. Une butée à rouleaux cylindriques 17, interposée entre le plateau 9 et le flasque 2a du bâti 2, permet d'encaisser les efforts axiaux.

Une roue dentée 11 est fixée à la périphérie du plateau 9 par l'intermédiaire de pions 11a. Un arbre d'entrée 12, monté tournant par rapport au bâti 2 parallèlement à l'axe 1, comprend un pignon 13 qui engrène la roue 11.

Un plateau oscillant 15 est solidaire d'un coussinet sphérique femelle 14 articulé autour d'un coussinet sphérique mâle 10 de centre O situé sur l'axe x-x'.

Selon l'invention, le coussinet sphérique mâle 10 est entraîné en rotation autour de l'axe x-x' par le manchon 6 par l'intermédiaire d'une clavette coulissante 6b. L'utilisation de la clavette 6b permet d'interdire la transmission d'efforts axiaux. Le coussinet 10 est traversé par le manchon 6.

Une butée à rouleaux cylindriques 16, dont l'axe géométrique de rotation y-y' forme un angle α non nul par rapport au premier axe x-x', est interposée entre le plateau oscillant 15 et le plateau de poussée 9. Une butée axiale 6c est solidaire de l'extrémité du manchon 6 et des rondelles élastiques 6d sont interposées entre la butée 6c et le coussinet sphérique mâle 10.

De la butée 6c, les efforts axiaux sont transmis au coussinet sphérique mâle 10, au coussinet sphérique femelle 14, au plateau oscillant 15 puis au plateau de poussée 9 par l'intermédiaire de la butée à rouleaux 16. Le plateau de poussée 9 est lui-même en butée sur un épaulement 6e prévu à l'extrémité du manchon 6.

L'épaulement 6e permet également de solidariser le manchon 6 et le plateau de poussée 9 par l'intermédiaire de vis de fixation non représentée. De plus le montage du plateau de poussée 9 sur le manchon 6 se fait par un assemblage serré en complément de la clavette 6a.

De cette façon, il est possible de régler, à l'aide de la butée 6c, la précontrainte dans les éléments entre la butée 6c et l'épaulement 6e.

Une bielle de réaction 18 (Fig. 2) est mise en place pour empêcher l'entraînement en rotation du plateau oscillant 15 autour de l'axe x-x' tout en permettant son oscillation. Une première extrémité de la bielle de réaction 18 est articulée au bâti 2 et une seconde extrémité est articulée au plateau oscillant 15.

La bielle de réaction 18 est articulée dans un coussinet sphérique bas 23 fixé dans le bâti de la pompe et dans un coussinet sphérique haut 24 fixé sur le plateau oscillant 15.

Lorsque l'arbre d'entrée 12 tourne, la bielle de réaction 18 s'oppose à la rotation du plateau oscillant 15 qui est ainsi guidé dans un mouvement d'oscillation par le plateau de poussée 9.

Pour chaque piston (non représenté), une bielle 19 est liée au plateau oscillant 15 par un coussinet sphérique 21. La bielle 19 est liée par un coussinet 20, à une crosse 22, à laquelle est fixé le piston (non-représenté) de la pompe. Le piston est ainsi animé d'un mouvement alternatif rectiligne par rapport au barillet 25, ce qui permet le pompage.

Le fonctionnement est le suivant. L'arbre d'entrée12 entraîne en rotation le pignon 13. Le pignon 13 engrène la roue 11 qui entraîne en rotation le plateau de poussée 9 par l'intermédiaire des pions 11a. Le plateau de poussée 9 entraîne en rotation le manchon 6 au moyen de la clavette 6a.

Le manchon 6 entraîne en rotation le coussinet sphérique mâle 10.

Le plateau oscillant 15 est en appui sur la surface inclinée du plateau de poussée 9 par l'intermédiaire de la butée à rouleaux cylindriques 16. Le coussinet sphérique femelle 14, solidaire du plateau 15, glisse sur le coussinet sphérique mâle 10, entraîné en rotation.

Le coussinet sphérique 14 femelle est animé d'un mouvement oscillant tandis que le coussinet sphérique mâle 10 est animé d'un mouvement de rotation autour de l'axe xx'. De la sorte, la lubrification des coussinets sphériques mâle/femelle 10 et 14 est ici aussi facile et aussi fiable que d'assurer la lubrification d'un coussinet cylindrique car un point de la sphère femelle par rapport à un point de la sphère mâle décrit un lieu géométrique selon une "trajectoire rampante sinusoïdale" à vitesse linéaire grande et continue, ce qui est bon pour conserver le film d'huile. La lubrification s'en trouve améliorée ce qui a un impact positif sur la durée de vie de la machine.

L'axe z-z' est orthogonal à l'axe y'-y' et définit avec celui-ci les possibilités de rotation du coussinet sphérique femelle 14 par rapport au coussinet sphérique male 10.

On note que les axes xx', yy' et zz' sont ici exactement convergents, au centre O, assurant donc ainsi une oscillation parfaite autour du point O et permettant ainsi le parfait équilibrage à zéro du mécanisme oscilio-tournant de la machine.

Du fait que le liquide pompé est complètement isolé de l'espace où se trouvent les coussinets 10 et 14, le liquide pompé peut être chargé en particules solides sans inconvénient pour les coussinets. Cette disposition est particulièrement intéressante pour des pompes utilisées lors de forages, notamment pétroliers.

## Revendications

1. Machine rotative à pistons (22) et barillet (25) comprenant :
- un bâti (2) traversé par un arbre (1), d'axe géométrique x-x', monté fixe par rapport au bâti (2),
- un plateau de poussée (9) monté rotatif sur l'arbre (1),
- un plateau oscillant (15) en appui sur le plateau de poussée (9),
- une bielle de réaction (18) dont une première extrémité est articulée au bâti (2) et une seconde extrémité est articulée au plateau oscillant (15),
- un coussinet sphérique femelle (14) solidaire du plateau oscillant (15), articulé autour d'une rotule sphérique mâle centrée sur l'arbre (1),
**caractérisée en ce que** la rotule comprend un coussinet sphérique mâle (10) monté rotatif par rapport à l'arbre (1) et **en ce que** la machine rotative comprend un moyen d'entraînement en rotation du coussinet sphérique mâle (10) autour de l'axe géométrique x-x'.

2. Machine rotative selon la revendication 1, **caractérisée en ce que** le moyen d'entrainement en rotation du coussinet sphérique mâle (10) comprend un moyen de liaison en rotation du coussinet sphérique mâle (10) avec le plateau de poussée (9).

3. Machine rotative selon la revendication 2, **caractérisée en ce que** le plateau de poussée (9) et le coussinet sphérique mâle (10) sont montés sur un même manchon (6) monté rotatif sur l'arbre (1) et constituant le moyen de liaison en rotation.

4. Machine rotative selon la revendication 3, **caractérisée en ce que** le manchon (6) est entraîné en rotation par le plateau de poussée (9) et que le coussinet sphérique mâle (10) est entraîné en rotation par le manchon (6), par l'intermédiaire de clavettes respectivement (6a) et (6b).

5. Machine rotative selon la revendication 3 ou 4, **caractérisée en ce que** le manchon (6) est guidé en rotation par rapport à l'arbre (1) par l'intermédiaire de roulements à aiguilles.

6. Machine rotative selon l'une quelconque des revendications précédentes, **caractérisée en ce qu'**une butée à rouleaux (16), d'axes parallèles à la surface d'appui du le plateau oscillant (15) sur le plateau de poussée (9), est disposé entre le plateau de poussée (9) et le plateau oscillant (15).

7. Machine rotative selon l'une quelconque des revendications précédentes, **caractérisée en ce que** le plateau de poussée (9) est solidaire d'une roue dentée (11) entraînée par un pignon (13) solidaire d'un arbre d'entrée (12).

8. Machine rotative selon l'une quelconque des revendications précédentes, **caractérisée en ce que** l'axe x-x', un second axe y-y' de rotation du plateau oscillant par rapport au plateau de poussée et un troisième axe z-z', orthogonal définissant les possibilités de rotation du coussinet sphérique femelle (14) par rapport au coussinet sphérique mâle (10), sont convergents au centre (O) du coussinet sphérique mâle (10), permettant ainsi le parfait équilibrage à zéro du mécanisme oscillo-tournant de la machine.

## Patentansprüche

1. Rotationsmaschine mit Kolben (22) und einem Zylinder (25), mit
- einem Trägerelement (2), durch welches sich eine in Bezug auf das Trägerelement (2) fest angebrachte Welle (1) mit einer geometrischen Achse x-x' erstreckt,
- einer drehbar auf der Welle (1) angebrachten Druckscheibe (9),
- einer Taumelscheibe (15) in Anlage an der Druckscheibe (9),
- einem Reaktionspleuel (18), dessen erstes Ende am Trägerelement (2) angelenkt ist und dessen zweites Ende an der Taumelscheibe (15) angelenkt ist,
- einer fest mit der Taumelscheibe (15) verbundenen sphärische Lagerschale (14), die um einen auf der Welle (1) zentrierten sphärischen Kugelbolzen angelenkt ist,
**dadurch gekennzeichnet, dass** das Kugelgelenk eine sphärische Lagerbuchse (10) aufweist, die in Bezug auf die Welle (1) drehbar angebracht ist, und dass die Rotationsmaschine eine Einrichtung zum drehenden Antreiben der sphärischen Lagerbuchse (10) um die geometrische Achse x-x¹ aufweist.

2. Rotationsmaschine nach Anspruch 1, **dadurch gekennzeichnet, dass** die Einrichtung zum drehenden Antreiben der sphärischen Lagerbuchse (10) eine Einrichtung zur Drehverbindung der sphärischen Lagerbuchse (10) mit der Druckscheibe (9) aufweist.

3. Rotationsmaschine nach Anspruch 2, **dadurch gekennzeichnet, dass** die Druckscheibe (9) und die sphärische Lagerbuchse (10) auf der selben Hülse (6) angebracht sind, die drehbar auf der Welle (1) angebracht und die Einrichtung zur Drehverbindung bildet.

4. Rotationsmaschine nach Anspruch 3, **dadurch gekennzeichnet, dass** die Hülse (6) durch die Druckscheibe (9) drehbar angetrieben ist, und dass die sphärische Lagerbuchse (10) durch die Hülse (6) über Passfedern (6a) bzw. (6b) drehend angetrieben ist.

5. Rotationsmaschine nach Anspruch 3 oder 4, **dadurch gekennzeichnet, dass** die Hülse (6) in Bezug auf die Welle (1) über Nadellager drehbar gelagert ist.

6. Rotationsmaschine nach einem der vorhergehenden Ansprüche, **dadurch gekennzeichnet, dass** ein Rollenlager (16) mit Achsen, die parallel zur Auflagefläche der Taumelscheibe (15) auf der Druckscheibe (9) verlaufen, zwischen der Druckscheibe (9) und der Taumelscheibe (15) angeordnet ist.

7. Rotationsmaschine nach einem der vorhergehenden Ansprüche, **dadurch gekennzeichnet, dass** die Druckscheibe (9) fest mit einem Zahnrad (11) verbunden ist, das von einem Ritzel (13) angetrieben ist, welches fest mit einer Eingangswelle (12) verbunden ist.

8. Rotationsmaschine nach einem der vorhergehenden Ansprüche, **dadurch gekennzeichnet, dass** die Achse x-x', eine zweite Achse y-y' der Drehung der Taumelscheibe in Bezug auf die Druckscheibe, und eine orthogonale dritte Achse z-z', welche die Möglichkeiten des Drehens der sphärischen Lagerschale (14) in Bezug auf die sphärische Lagerbuchse (10) definiert, im Mittelpunkt (O) der sphärischen Lagerbuchse (10) zusammenlaufen, wodurch einen vollständigen Nullabgleich des oszillierend-drehenden Mechanismus der Maschine ermöglicht ist.

## Claims

1. A rotary machine with pistons (22) and a barrel (25), comprising:
- a housing (2) through which there passes a shaft (1), of geometric axis x-x', mounted fixedly with respect to the housing (2),
- a thrust plate (9) rotatably mounted on the shaft (1),
- a wobble plate (15) pressing against the thrust plate (9),
- a reaction rod (18) a first end of which is articulated to the housing (2) and a second end of which is articulated to the wobble plate (15),
- a female spherical bearing bushing (14) secured to the wobble plate (15), articulated about a male spherical ball centered on the shaft (1),
**characterized in that** the ball comprises a male spherical bearing bushing (10) rotatably mounted with respect to the shaft (1), and **in that** the rotary machine comprises a means of driving the rotation of the male spherical bearing bushing (10) about the geometric axis x-x'.

2. The rotary machine as claimed in claim 1, **characterized in that** the means of driving the rotation of the male spherical bearing bushing (10) comprises a rotation coupling means for rotatably coupling the male spherical bearing bushing (10) to the thrust plate (9).

3. The rotary machine as claimed in claim 2, **characterized in that** the thrust plate (9) and the male spherical bearing bushing (10) are mounted on one and the same sleeve (6) rotatably mounted on the shaft (1) and constituting the rotation coupling means.

4. The rotary machine as claimed in claim 3, **characterized in that** the sleeve (6) is driven in rotation by the thrust plate (9) and **in that** the male spherical bearing bushing (10) is driven in rotation by the sleeve (6), via respective keys (6a) and (6b).

5. The rotary machine as claimed in claim 3 or 4, **characterized in that** the sleeve (6) is guided in rotation with respect to the shaft (1) by needle bearings.

6. The rotary machine as claimed in any one of the preceding claims, **characterized in that** a thrust roller bearing (16), the axes of which rollers are parallel to the surface via which the wobble plate (15) presses against the thrust plate (9), is positioned between the thrust plate (9) and the wobble plate (15).

7. The rotary machine as claimed in any one of the preceding claims, **characterized in that** the thrust plate (9) is secured to a gearwheel (11) driven by a pinion (13) secured to an input shaft (12).

8. The rotary machine as claimed in any one of the preceding claims, **characterized in that** the axis x-x', a second axis y-y' of rotation of the wobble plate with respect to the thrust plate and an orthogonal third axis z-z' defining the possibilities of rotation of the female spherical bearing bushing (14) with respect to the male spherical bearing bushing (10), converge at the center (O) of the male spherical bearing bushing (10), thus allowing the wobbling/rotating mechanism of the machine to be perfectly statically balanced.
